# EUROPÄISCHE PATENTSCHRIFT

(11) **EP 1 754 682 B1**
(45) Veröffentlichungstag und Bekanntmachung des Hinweises auf die Patenterteilung: **04.07.2007**
(21) Anmeldenummer: 05017521.5
(22) Anmeldetag: 11.08.2005
(51) Int. Cl.: B66F 9/22, F15B 11/00, F15B 11/044, E02F 9/22, F15B 11/05

(54) **Elektrohydraulische Vorrichtung**
Electrohydraulic device
Dispositif électrohydraulique

(43) Veröffentlichungstag der Anmeldung: 21.02.2007
(73) Patentinhaber: HAWE Hydraulik GmbH & Co. KG, 81673 München (DE)
(72) Erfinder: Heusser, Martin, Dipl.-Ing. Univ., 81245 München (DE)
(74) Vertreter: Grünecker, Kinkeldey, Stockmair & Schwanhäusser Anwaltssozietät

(56) Entgegenhaltungen:
- EP-A- 1 387 089
- WO-A-20/04088144
- DE-A1- 19 814 147
- DE-A1- 19 923 345
- US-A- 5 325 761
- US-A- 5 907 991
- US-B1- 6 427 721
- PATENT ABSTRACTS OF JAPAN Bd. 2000, Nr. 19, 5. Juni 2001 (2001-06-05) -& JP 2001 040713 A (SHIN CATERPILLAR MITSUBISHI LTD), 13. Februar 2001 (2001-02-13)

## Beschreibung

Die Erfindung betrifft eine elektrohydraulische Vorrichtung der im Oberbegriff des Patentanspruchs 1 angegebenen Art.

Bei solchen einfachen, elektrohydraulischen Vorrichtungen, die hauptsächlich in elektromotorisch oder verbrennungsmotorisch angetriebenen Staplern verwendet werden, ist als Sicherheitsfunktion eine Lasthaltevorrichtung vorgesehen, und dient der Zweiwegestromregler auch beim Senken als sogenannte Senkbremse, die den Volumenstrom und damit die Einfahrgeschwindigkeit des Hydroverbrauchers begrenzt. Die Lasthaltevorrichtung wird durch einen Magneten so betätigt, dass bei Einstellen der Neutralstellung des Wegesteuerventils die Last leckagefrei gehalten wird. Beim Senken wird die Lasthaltevorrichtung bei nicht-bestromtem Magneten auf Durchgang geschaltet, so dass das Hydraulikmedium aus dem Hydroverbraucher durch die Lasthaltevorrichtung, die regelnde Druckwaage des Zweiwegestromreglers und schließlich das Wegesteuerventil zum Rücklauf abströmt. In der Praxis (in Fig. 1 als Blockschaltbild gezeigt) zeigt sich, dass die Lasthaltevorrichtung selbst in der Durchflussstellung unvermeidbar einen Staudruck erzeugt, der bei vollständig aufgesteuertem Zweiwegestromregler und von Hand in die Senken-Stellung gestellten Wegesteuerventil einen unerwünschten Einfluss auf die Senkgeschwindigkeit bei geringer Last nimmt. D.h., eine mit großer Geschwindigkeit abzusenkende, kleine Last des Hydroverbrauchers lässt sich nicht mit der gewünschten maximalen Geschwindigkeit bewegen. Es müsste die Lasthaltevorrichtung mit übermäßig großem Querschnitt ausgebildet werden, was teuer ist und unzweckmäßig viel Einbauraum beansprucht, und dennoch einen, unerwünschten Reststaudruck nicht ausschließen könnte.

Bei elektrisch oder elektronisch betätigten Wegesteuerventilen von Flurförderfahrzeugen ist es als zusätzliche Sicherheitsfunktion im Falle eines Fehlers in der Elektronik üblich (DE 103 03 385 A, EP 1 369 598 A), in den Vorsteuerkreisen der Stromregler im Heben-Strang und im Senken-Strang ein magnetbetätigtes Sicherheitsventil anzuordnen. Jedoch sind die Anforderungen für elektrisch betätigte elektrohydraulische Hubsteuervorrichtungen für Flurförderfahrzeuge anders als für elektrohydraulischen Vorrichtungen mit einem manuell betätigten Wegesteuerventil und einem gemeinsamen Heben-, Halten- und Senken-Strang.

Bei einer aus DE 198 14 147 A bekannten Schwenkzylindersteuerungseinrichtug eines Gabelstaplers erfolgt die Richtungs- und Geschwindigkeitssteuerung des doppelseitig beaufschlagbaren Schwenkzylinders mittels eines manuell betätigten Wegesteuerventils. Die kolbenseitige Kammer des Schwenkzylinders ist direkt an das Wegesteuerventil angeschlossen. Die kolbenstangenseitige Kammer des Schwenkzylinders ist hingegen über ein in Abströmrichtung sperrendes Rückschlagventil und ein einseitig gegen Federkraft vorgesteuertes Stromregelventil an das Wegesteuerventil angeschlossen. Der Steuerdruck zur Aufsteuerseite des Stromregelventils wird über ein Proportionalventil eingestellt, das mit einem vom Pumpenversorgungsdruck über ein Druckreduzierventil bereitgestellt wird. Das Proportionalventil ist an die Tankleitung angeschlossen, damit der Vorsteuerdruck zur Aufsteuerseite des Stromregelventils und der Entsperrdruck für das Rückschlagventil bei nicht bestromtern Proportionalventil entlastet sind.

Weiterer Stand der Technik ist enthalten in JP 2001-040713A, EP 1 387 089 A, US 5 325 761 A.

Der Erfindung liegt die Aufgabe zugrunde, eine elektrohydraulische Vorrichtung der eingangs genannten Art mit einem manuell betätigbarem Wegesteuerventil zu schaffen, bei der die Lasthaltefunktion so integriert ist, dass sie beim Senken einer geringen Last keinen zusätzlichen unerwünschten Staudruck erzeugt.

Die gestellte Aufgabe wird mit den Merkmalen im Patentanspruch 1 gelöst.

Da die staplerdichte Lasthaltefunktion direkt in die Druckwaage eingegliedert ist und durch das im Steuerkreis der Öffnungssteuerseite der Druckwaage angeordnete Magnetschaltventil aktiviert wird, sind im Strömungsweg vom Hydroverbraucher über die Druckwaage und das Wegesteuerventil zum Rücklauf nur zwei staudruckerzeugende Komponenten vorgesehen, die ohnedies für die benötigten Funktionen so großquerschnittig ausgebildet sind, dass der speziell beim Senken mit maximaler Geschwindigkeit und geringer Last entstehende Staudruck su minimal bleibt, dass die gewünschte maximale Geschwindigkeit trotz geringer Last oder nur unter der Last des Hydroverbrauchers problemlos erreicht wird. Zusätzlich ermöglicht das im Steuerkreis angeordnete Magnetschaltventil, das wegen geringer zu beherrschender Steuervolumina kleinbauend und kostengünstig ausgelegt sein kann, die Integration wenigstens einer weiteren Sicherheitsfunktion in die elektrohydraulischen Vorrichtung ohne nennenswerten Mehraufwand. Das Magnetschaltventil wird stets bestromt, wenn das Wegesteuerventil von Hand aus der Neutralstellung ausgelenkt ist, so dass es dann keinen Einfluss im Steuerkreis ausübt. Nur zum Halten der Last wird das Magnetschaltventil stromlos geschaltet, wodurch die Regelfunktion der Druckwaage aufgegeben und dafür die Lasthaltefunktion direkt in der Druckwaage eingestellt wird. Baulich einfach wird die Druckwaage mit drei Sektionen ausgebildet, nämlich der lasthaltenden und nicht regelnd ausgebildeten Absperrsektion, und einer zweiten, gemeinsam mit einem dritten regelnden Durchflusssektion, wobei die dritte Durchflusssektion den maximalen Durchflussquerschnitt mit nur minimalem Staudruck hat.

Als weitere Sicherheitsfunktion wird in der elektrohydraulischen Vorrichtung zweckmäßig das Magnetschaltventil benutzt, um in deaktiviertem Zustand einer Funktionskomponente des Flurförderfahrzeugs automatisch die Lasthaltefunktion einzustellen und die Regelfunktion der Druckwaage auszuschalten. Dadurch wird ein unbeabsichtigte Fehlbedienung der elektrohydraulischen Vorrichtung ausgeschlossen, und zwar sowohl zum Heben als auch zum Senken.

Zweckmäßig ist die zusätzliche Sicherheitsfunktion mit einem Sitzbelegungs-Meldeschalter oder -sensor verknüpft. Ist der Sitz nicht durch den Fahrer belegt, dann kann die elektrohydraulische Vorrichtung weder absichtlich noch unabsichtlich bedient werden, weil die Lasthaltefunktion eingestellt und die Druckwaage funktionslos gemacht ist.

Bei einer weiteren, zweckmäßigen Ausführungsform ist zwischen der Druckquelle und dem Rücklauf eine Umlaufdruckwaage vorgesehen, die sozusagen als Zulaufregler lastabhängig dem Wegesteuerventil einen gerade benötigten Volumenstrom liefert. Indem die Schließsteuerseite der Umlaufdruckwaage über das Magnetschaltventil in dessen zweiter Schaltstellung zum Rücklauf entlastet wird, kann über die Umlaufdruckwaage kein Beaufschlagungsdruck für den Hydroverbraucher erzeugt werden, was eine gewollte oder ungewollte Bedienung ausschließt und das System entlastet.
In diesem Fall ist es auch zweckmäßig, wenn das Wegesteuerventil einen Durchgang zum Entlasten der Schließsteuerseite der Umlaufdruckwaage zum Rücklauf aufweist und dieser Durchgang in der Neutralstellung und in der Senken-Stellung des Wegesteuerventils offen ist. Die Passivierung der Umlaufdruckwaage kann so sowohl über das Wegesteuerventil als auch über das Magnetschaltventil erfolgen, hingegen beim Senken nur über das Wegesteuerventil.

Zur sicheren Lasthaltung ist es zweckmäßig, wenn das Magnetschaltventil zumindest am Anschluss des Steuerkreises zur Aufsteuerseite der Druckwaage staplerdicht ausgebildet ist. Staplerdicht hat hierbei die Bedeutung, dass eine nur minimale Leckage pro Zeiteinheit zulässig ist, nicht vergleichbar mit der Leckage beispielsweise bei einem Schieberventil.

Besonders zweckmäßig wird das Magnetschaltventil sogar mit einer Sitzventilfunktion zumindest am Anschluss des Steuerkreises zur Aufsteuerseite der Druckwaage ausgebildet, so dass das Magnetschaltventil in der zweiten nicht bestromten Schaltstellung leckagefrei dicht ist und jegliche Senkbewegung des Hydroverbrauchers blockiert wird.

Bei einer zweckmäßigen Ausführungsform wird die Festblende des Zweiwegestromreglers von der dritten Durchflussregelsektion der Druckwaage definiert, die optimal groß ausgelegt werden kann und demzufolge nur minimalen Staudruck erzeugt. In diesem Fall zweigt vom Strang der Steuerkreis zur Aufsteuerseite zwischen der Druckwaage und dem Wegesteuerventil ab, während der Steuerkreis zur Zusteuerseite zwischen der Druckwaage und dem Hydroverbraucher abzweigt.

Bei einer alternativen Ausführungsform kann die Blende als Festblende im Strang zwischen der Druckwaage und den Hydroverbraucher platziert und mit einem Durchgangsquerschnitt ausgebildet werden, der nur minimalen Staudruck erzeugt. In diesem Fall zweigt vom Strang der Steuerkreis zur Aufsteuerseite zwischen der Druckwaage und der Festblende ab, während der Steuerkreis zur Zusteuerseite zwischen der Festblende und dem Hydroverbraucher abzweigt.

Zweckmäßig werden der Zweiwegestromregler und das Magnetschaltventil in einen mit dem Wegesteuerventil verblockbaren Gehäuseblock zusammengefasst. Dieser Gehäuseblock lässt sich mit verschiedenen manuell betätigbaren Wegesteuerventilen nach Bedarf kombinieren und beansprucht wenig Einbauraum.

Anhand der Zeichnung wird der nächstkommende Stand der Technik und werden Ausführungsformen des Erfindungsgegenstandes erläutert. Es zeigen:
- Fig. 1: ein Blockschaltbild einer elektrohydraulischen Vorrichtung gemäß Stand der Technik,
- Fig. 2: als Blockschaltbild eine erste Ausführungsform einer erfindungsgemäßen elektrohydraulischen Vorrichtung, in aufgelöster Symboldarstellung,
- Fig. 3: die Ausführungsform von Fig. 2 in komprimierter Symboldarstellung,
- Fig. 4: eine weitere Ausführungsform einer erfindungsgemäßen elektrohydraulischen Vorrichtung, in aufgelöster Symboldarstellung, und
- Fig. 5: eine Perspektivansicht eines Gehäuseblocks, in dem zwei Komponenten der Ausführungsformen der Fig. 2 bis 4 zusammengefasst sind.

Fig. 1 verdeutlicht die in der Praxis übliche Vorgangsweise bei Erstellung einer elektrohydraulischen Vorrichtung S für ein Flurförderfahrzeug mit einem einseitig gegen eine Last beaufschlagbaren Hydroverbraucher H, beispielsweise einem Hubzylinder. Ein manuell aus der gezeigten Neutralstellung (Halten-Stellung) in zwei Schaltstellungen (a: Heben; b: Senken) mittels eines Handhebels 1 manuell verstellbares Wegesteuerventil ist an eine Druckquelle P und an einen Rücklauf R angeschlossen. Das Wegesteuerventil W enthält einen Durchgang 21 beispielsweise für einen sogenannten drucklosen Umlauf in der Neutralstellung und in der Senken-Stellung. Ferner ist ein elektrischer Wegaufnehmer 2 am Wegesteuerventil W vorgesehen, der die Auslenkung des Wegesteuerventils aus der Neutralstellung mittels eines entsprechenden Signals an eine nicht gezeigte, übergeordnete Steuerung meldet, mit der beispielsweise ein Schaltmagnet 10 einer elektromagnetisch betätigbaren Lasthaltevorrichtung EM ansteuerbar ist. Vom Wegesteuerventil W führt ein Heben-, Halten- und Senken-Strang 3 zum Hydroverbraucher H. Zwischen dem Wegesteuerventil W und der elektromagnetischen Lasthaltevorrichtung EM ist im Strang 3 ein Zweiwegestromregler R angeordnet, der aus einer zwei Sektionen aufweisenden Druckwaage 4 mit einer Blende 5, einer Regelfeder 6 und einem Steuerkreis vom Strang 3 zur Aufsteuerseite sowie einem Steuerkreis 8 vom Strang 3 zur Zusteuerseite einer Druckwaage 4 des Zweiwege-Stromreglers R gebildet wird. Die elektromagnetische Lasthaltevorrichtung EM ist zwischen der Druckwaage 4 und dem Hydroverbraucher H im Strang 3 angeordnet und beispielsweise als 2/2-Magnetschaltventil ausgebildet, dessen Schaltmagnet 10 (über eine hydraulische Vorsteuerung) gegen die Kraft einer Stellfeder 11 eine Durchflussstellung einstellt. Die Stellfeder 11 stellt bei nicht-bestromtem Schaltmagneten 10 die gezeigte lasthaltende Stellung ein, in der die Last des Hydroverbrauchers auf einem Rückschlagventil in Sitzventilbauweise leckagefrei gehalten wird. Der Schaltmagnet 10 wird beispielsweise von der übergeordneten Steuerung nach Maßgabe des Signals des Wegmessers 2 zumindest in der Senken-Stellung b des Wegesteuerventils W bestromt. Da in der Durchflussstellung der elektromagnetisch betätigbaren Lasthaltevorrichtung EM das gesamte Arbeits-Hydraulikmedium durchgehen muss, entsteht unvermeidlich relativ hoher Staudruck, der bei geringer Last das Erreichen der maximalen Senken-Geschwindigkeit verhindert. Es sind, in anderen Worten, beim Senken insgesamt drei Komponenten wirksam, die einen Staudruck erzeugen können, nämlich die Lasthaltevorrichtung EM, die Druckwaage 4, und das Wegesteuerventil W selbst. Dabei wirkt sich der Staudruck in der Lasthaltevorrichtung EM am gravierendsten unerwünscht aus. Die Lasthaltefunktion, die sich magnetbetätigt ausschalten lässt, wird jedoch bei solchen elektrohydraulischen Vorrichtungen S mit einem manuell verstellbaren Wegesteuerventil W unbedingt benötigt.

Die in Fig. 2 gezeigte Ausführungsform der erfindungsgemäßen elektrohydraulischen Vorrichtung hat im Wesentlichen die gleichen Funktionen wie die anhand Fig. 1 erläuterte Vorrichtung gemäß Stand der Technik, so dass übereinstimmende Komponenten dieselben Bezugszeichen aufweisen.

In der elektrohydraulischen Vorrichtung S in Fig. 2 ist die Druckwaage 4 des Zweiwegestromreglers R (für beide Strömungsrichtungen) mit drei Sektionen ausgebildet. Die erste Sektion 12 ist eine Lasthaltesektion zumindest in staplerdichter Ausführung, um eine Lasthaltefunktion im Strang 3 zu realisieren. Die zweiten und dritten Sektionen 13, 14 sind Durchflussregelsektionen, wobei die Durchflussregelsektion 13 eine variable Messblende 5 enthält und die Durchflusssektion 14 mit maximalem Durchflussquerschnitt mit einer im Strang 3 zwischen der Druckwaage 4 und dem Hydroverbraucher H gezeigten Festblende 5' zusammenwirkt. Die beiden Druckregelsektionen 13, 14 regeln den Durchflussstrom gemeinsam abhängig von der Verstellung der Druckwaage in Aufsteuerrichtung unter der Kraft der Regelfeder 6 und dem Vorsteuerdruck im Steuerkreis 7 zur Aufsteuerseite einerseits und dem Vorsteuerdruck im Steuerkreis 8 zur Zusteuerseite andererseits. Der Steuerkreis 7 zweigt vom Strang 3 (in der symbolhaft aufgelösten Darstellung in Fig. 2) zwischen der Druckwaage 4 und der Festblende 5' vom Strang 3 ab, während der Steuerkreis zur Zusteuerseite vom Strang 3 zwischen der Festblende 5' und dem Hydroverbraucher H abzweigt.

Im Steuerkreis 7 zur Zusteuerseite ist zum nicht-regelnden Einstellen der Lasthaltefunktion über die Lasthaltesektion 12 ein 3/2-Magnetschaltventil 15 mit einem Schaltmagneten 17 enthalten, das zusätzlich an einem Auslass über eine Steuerleitung 16 an den Rücklauf R angeschlossen ist. Das Magnet-Schaltventil 15 ist, z.B., ein 3/2-Magnet-Sitzventil 26, das nicht-bestromt, wie gezeigt, unter der Kraft einer Stellfeder eine zweite Schaltstellung einnimmt, , in der der vom Strang 3 abzweigende Steuerkreis 7 abgesperrt ist und die Zusteuerseite der Druckwaage 4 über die Steuerleitung 16 zum Rücklauf entlastet ist. Ist der Schaltmagnet 17 bestromt, dann nimmt das Magnetschaltventil 15 eine erste Schaltstellung ein, in der der Steuerkreis 7 durchgängig ist und die Steuerleitung 16 zum Rücklauf R esperrt wird. Der elektrische Wegmesser 2 am Wegesteuerventil W ist mit einer Steuerung oder Logikschaltung C verbunden. Der Schaltmagnet 17 des Magnetschaltventils 15 ist über eine Steuerleitung 18 beispielsweise ebenfalls mit der Steuerung C verbunden, zweckmäßigerweise zum Erzielen einer zusätzlichen Sicherheitsfunktion über einen Unterbrecher 19, der durch eine Funktionskomponente 20, beispielsweise einen Sitzbelegungsmeldeschalter oder -sensor, des Flurförderfahrzeugs beispielsweise dann betätigt ist und unterbricht, wenn die Funktionskomponente deaktiviert bzw. der Sitz nicht belegt ist.

In der gezeigten Neutralstellung des über den Handhebel 1 bedienbaren Wegesteuerventils W wird Druck von der Druckquelle P über den Durchgang 21 des Wegesteuerventils W abgebaut. Das System ist drucklos (druckloser Umlauf). Der Schaltmagnet 17 ist nicht bestromt. Die Zusteuerseite der Druckwaage 4 ist über die Steuerleitung 16 zum Rücklauf entlastet. Die Druckwaage 4 wird von der Regelfeder 16 der gezeigten Durchflussstellung gehalten.

Zum Heben wird das Wegesteuerventil W von Hand in die Steuerstellung a verstellt. Der Durchgang 21 ist blockiert. Das Magnetschaltventil 15 ist bestromt, so dass der Schaltmagnet 17 die erste Schaltstellung einstellt (Steuerkreis 7 durchgängig; Steuerdruckleitung 16 blockiert). Das Hydraulikmedium strömt durch die Durchflusssektion 14 und die Festblende 5' zum Hydroverbraucher H (Heben). Die Druckdifferenz über die Festblende 5' wird abgegriffen, so dass der Steuerkreis 7 einen höheren Steuerdruck an der Aufsteuerseite führt als der stromab der Festblende 5' abgegriffene Steuerdruck im Steuerkreis 8 an der Zusteuerseite. Die Druckwaage 4 regelt den Volumenstrom so, dass beispielsweise abhängig von der Auslenkung des Wegesteuerventils der Hydroverbraucher in Heberichtung mit einer bestimmten Geschwindigkeit bewegt wird, die lastunabhängig gehalten wird. Die Druckwaage 4 arbeitet in ihrem Regelbereich.

Zum Anhalten und Halten der Last wird das Wegesteuerventil am Handhebel 1 in die Neutralstellung (wie gezeigt) verstellt. Der Druck der Druckquelle P wird über den Durchgang 21 abgebaut. Der Schaltmagnet 17 ist stromlos. Das Magnetschaltventil 15 geht in die gezeigte zweite Schaltstellung. Die Aufsteuerseite der Druckwaage 4 ist zum Rücklauf R druckentlastet. Der Vorsteuerdruck im Steuerkreis 8 schaltet die Druckwaage 4 in ihre Absperrsektion 12. Der Lastdruck wird gehalten. Auch der Vorsteuerdruck im Steuerkreis 7 zwischen dem Strang 3 und dem Anschluss des Magnetschaltventils 15 (hier einem Sitzventil 26) wird leckagefrei gehalten.

Zum Senken wird das Wegesteuerventil W von Hand in die Schaltstellung b verstellt. Der Druck der Druckquelle P wird über den Durchgang 21 abgebaut. Der Schaltmagnet 17 ist bestromt. Die Druckwaage 4 regelt mit den Durchflussregelsektionen 13, 14, wobei eine Senkbremsfunktion mit Begrenzung der maximalen Geschwindigkeit nach Maßgabe der nun umgekehrten Druckdifferenz über die Festblende 5' ausgeführt wird. Da die Festblende 5' zur Durchflusssektion 14 gehört, wird nur geringfügiger Staudruck aufgebaut, so dass die maximal gewünschte Geschwindigkeit selbst bei kleiner Last erzielt wird.

Sollte während einer Senken-Bewegung oder einer Heben-Bewegung die Funktionskomponente 20 deaktiviert werden, dann unterbricht der Unterbrecher 19 die Strombeaufschlagung des Schaltmagneten 17 augenblicklich. Die Druckwaage 4 wird auf die Lasthaltesektion 12 gestellt. Die Last wird gehalten und bewegt sich nicht weiter.

Sollte beispielsweise die Funktionskomponente ein Sitzbelegungsschalter oder -sensor sein, dann ist bei nicht belegtem Sitz eine willkürliche oder zufällige Bedienung der elektrohydraulischen Vorrichtung S unmöglich gemacht, da die Druckwaage 4 automatisch die Lasthaltefunktion mit der Lasthaltesektion 12 ausübt, so dass der Hydroverbraucher weder einfahren kann noch ausgefahren werden kann.

Das Magnetschaltventil 15 muss nicht notwendigerweise als Sitzventil 26 ausgebildet werden. Es könnte ausreichen, ein Schaltventil (3/2-Schaltventil) in staplerdichter Ausführung zu verwenden.

Fig. 3 verdeutlicht die konkrete, nicht aufgelöste symbolisierte Darstellung der elektrohydraulischen Vorrichtung S von Fig. 2, derart, dass die Festblende 5' in der Druckwaage 4 enthalten ist, und der Steuerkreis 8 zur Zusteuerseite zwischen der Druckwaage 4 und dem Hydroverbraucher H vom Strang 3 abzweigt, während der Steuerkreis 7 zur Aufsteuerseite zwischen der Druckwaage 4 und dem Wegesteuerventil W vom Strang 3 abzweigt. Da in Fig. 3 beim Senken nur die Festblende 5' einen Staudruck erzeugen kann, der von vornherein durch den maximalen Durchflussquerschnitt vorbestimmt ist, lässt sich auch bei niedriger Last die maximale Geschwindigkeit problemlos erzielen. Der abströmende Volumenstrom hat bis zum Rücklauf R nur zwei Komponenten zu passieren.

Fig. 4 verdeutlicht eine abgeänderte Ausführungsform der elektrohydraulischen erfindungsgemäßen Vorrichtung S, bei der das mit dem Handhebel 1 manuell verstellbare Wegesteuerventil W im Unterschied zu den Fig. 2 und 3 ohne Wegmessvorrichtung ausgebildet und dafür eine Umlaufdruckwaage 22 zwischen der Druckquelle P und dem Rücklauf R vorgesehen ist. Die Umlaufdruckwaage 22 wird aus der Druckquelle über einen Steuerkreis 24 beaufschlagt, und in der Gegenrichtung über eine Regelfeder 23 und einen Steuerkreis 25, der in der Heben-Schaltstellung des Wegesteuerventils W aus einer Anzapfung 31 über eine Steuerleitung 30 vom in den Strang 3 eingespeisten Verbraucherdruck gespeist wird.

In Fig. 4 ist zur Steuerleitung 30 über ein Wechselventil eine weitere Steuerleitung 29 geführt, die den Lastdruck eines gegebenenfalls weiteren, nicht gezeigten Hydroverbrauchers meldet. Das Wechselventil stellt sicher, dass der jeweils höhere Lastdruck zur Zusteuerseite der Umlaufdruckwaage 22 gebracht wird. Sollte keine weitere Lastdrucksteuerleitung 29 vorgesehen sein, kann das Wechselventil entfallen. Der Steuerkreis 25 ist an einen Anschluss 28 des Magnetschaltventils 15 im Steuerkreis 7 angeschlossen, derart, dass in der gezeigten, nicht bestromten zweiten Schaltstellung des Magnetschaltventils 15 (ein 4/2-Schaltventil in staplerdichter Ausführung) sowohl die Aufsteuerseite der Druckwaage 4 als auch die Zusteuerseite der Umlaufdruckwaage 22 über die Steuerleitung 16 zum Rücklauf entlastet sind. Dies entspricht der Neutralstellung des Wegesteuerventils W und/oder der Deaktivierung einer gegebenenfalls wie in Fig. 2 vorgesehenen Funktionskomponente 20 (Ansprechen des Unterbrechers 19).

Fig. 4 ist eine aufgelöste Symboldarstellung, in der die Festblende 5' der Durchflussregelsektion 14 im Strang 3 zwischen der Druckwaage 4 und dem Hydroverbraucher gezeigt ist. Dementsprechend zweigen die Steuerkreise 7, 8 an beiden Seiten der Festblende 5' vom Strang 3 ab. In einer konkreten, nicht gezeigten Ausführungsform wird jedoch die Festblende 5' in der Druckwaage 4 selbst angeordnet, analog zu fig. 3. Dann zweigt der Steuerkreis 8 vom Strang 3 zwischen der Druckwaage 4 und dem Hydroverbraucher H ab, während der Steuerkreis 7 vom Strang 3 zwischen der Druckwaage 4 und dem Wegesteuerventil W abzweigt.

Die Funktionen sind ähnlich wie anhand Fig. 2 bzw. 3 erläutert, jedoch mit dem Unterschied, dass der Durchgang 21 in der Neutralstellung und in der Senken-Stellung des Wegesteuerventils die Steuerleitung 30 zum Rücklauf entlastet, so dass die Umlaufdruckwaage 22 auf Umlauf gestellt ist und kein Versorgungsdruck ansteht. Der Schaltmagnet 17 wird in der Neutralstellung des Wegesteuerventils W nicht bestromt, sondern in der Heben-Stellung und in der Senken-Stellung des Wegesteuerventils W.

Fig. 4 verdeutlicht einen Ventilblock B mit einem Gehäuse 32, in welchem beispielsweise von der elektrohydraulischen Vorrichtung S in Fig. 3 die Druckwaage 4 und das Magnetschaltventil 15 untergebracht sind. 33 bezeichnet einen Einstellknopf für die Vorspannung der Regelfeder 6 der Druckwaage 4. Der Gehäuseblock 32 lässt sich mit verschiedenen manuell betätigten Wegesteuerventilen W in üblicher Blockbauweise kombinieren. Die Anschlüsse H und R im Gehäuseblock 32 werden an den Hydroverbraucher H bzw. den Rücklauf R angeschlossen. Das Wegesteuerventil W mit der Handbetätigung 1 kann mit oder ohne Regelfunktion ausgelegt werden.

## Patentansprüche

1. Elektrohydraulische Vorrichtung (S) geeignet zur lastunabhängigen Bewegungssteuerung zumindest eines einseitig gegen eine Last beaufschlagbaren Hydroverbrauchers (H) eines Flurförderfahrzeugs, insbesondere eines elektromotorisch oder verbrennungsmotorisch angetriebenen Staplers, mittels eines manuell betätigbaren Wegesteuerventils (W) zwischen einer Druckquelle (P) sowie einem Rücklauf (R) und dem Hydroverbraucher (H), wobei zwischen dem Wegesteuerventil (W) und dem Hydroverbraucher (H) in einem Heben-, Senken- und Halten-Strang (3) ein Zweiwegestromregler (R) aus einer Druckwaage (4) und einer Blende (5, 5') sowie eine magnetbetätigte Lasthaltevorrichtung geschaltet sind, wobei die Lasthaltevorrichtung aufgeteilt ist in eine lasthaltende staplerdichte Absperrsektion (12) in der Druckwaage (4) selbst und in ein in den Vorsteuerkreis (7) zur Aufsteuerseite der Druckwaage (4) eingegliedertes Magnetschaltventil (15), das zwischen einer den Vorsteuerkreis (7) öffnenden ersten bestromten Schaltstellung und einer die Aufsteuerseite zum Rücklauf (R) entlastenden zweiten, nicht bestromten Schaltstellung schaltbar ist **dadurch gekennzeichnet dass** die Druckwaage (4) mit mehreren Sektionen (12, 13, 14) ausgebildet ist, von denen eine erste Sektion die lasthaltende und nicht-regelnd ausgebildete Absperrsektion (12) ist, und die zweiten und dritten Sektionen (13, 14) gemeinsam den Durchflussstrom in beiden Strömungsrichtungen gleichartig regelnde Durchflussregel-Sektionen sind, wobei in der zweiten Schaltstellung des Magnetschaltventils (15) ein Vorsteuerdruck in einem vom Strang (3) zur Zusteuerseite der Druckwaage (4) abzweigenden Vorsteuerkreis (8) die Druckwaage (4) in ihre Absperrsektion (12) schaltet.

2. Elektrohydraulische Vorrichtung nach Anspruch 1, **dadurch gekennzeichnet, dass** zwischen einem Magneten (17) des Magnetschaltventils (15) und wenigstens einer Funktionskomponente (20) des Flurförderfahrzeugs ein Unterbrecher (19) vorgesehen ist, der bei deaktivierter Funktionskomponente unterbricht.

3. Elektrohydraulische Vorrichtung nach Anspruch 2, **dadurch gekennzeichnet, dass** der Unterbrecher (19) ein Sitzbelegungs-Meldeschalter oder -sensor des Flurförderfahrzeugs ist, und direkt oder über eine übergeordnete Steuerung (C) die Stromzufuhr zum Magneten (17) unterbricht.

4. Elektrohydraulische Vorrichtung nach Anspruch 1, **dadurch gekennzeichnet, dass** zwischen der Druckquelle (P) und dem Rücklauf (R) eine Umlauf-Druckwaage (22) vorgesehen ist, dass die Zusteuerseite der Umlauf-Druckwaage (22) über das in die zweite Schaltstellung geschaltete Magnetschaltventil (15) zum Rücklauf (R) entlastbar ist, und dass das Wegesteuerventil (W) einen Durchgang (21) zum Verbinden der Zusteuerseite der Umlaufdruckwaage (22) mit dem Rücklauf (R) aufweist.

5. Elektrohydraulische Vorrichtung nach Anspruch 1, **dadurch gekennzeichnet, dass** das Magnetschaltventil (15) staplerdicht ausgebildet ist.

6. Elektrohydraulische Vorrichtung nach Anspruch 1, **dadurch gekennzeichnet, dass** das Magnetschaltventil (15) ein Sitzventil zumindest mit für den Steuerkreis (7) leckagefreier zweiter Schaltstellung ist.

7. Elektrohydraulische Vorrichtung nach Anspruch 1, **dadurch gekennzeichnet, dass** die Durchfluss-Regelsektionen (13, 14) zumindest die Festblende (5') des Zweiwege-Stromreglers (R) definieren, und dass der Vorsteuerkreis (7) zur Aufsteuerseite vom Strang (3) zwischen der Druckwaage (4) und dem Wegesteuerventil (W) und der Vorsteuerkreis (8) zur Zusteuerseite der Druckwaage (4) vom Strang (3) zwischen der Druckwaage (4) und dem Hydroverbraucher (H) abzweigen.

8. Elektrohydraulische Vorrichtung nach Anspruch 1, **dadurch gekennzeichnet, dass** die Festblende (5') im Strang (3) zwischen der Druckwaage (4) und dem Hydroverbraucher (H) platziert ist, und dass der Vorsteuerkreis (7) zur Aufsteuerseite vom Strang (3) zwischen der Druckwaage (4) und der Festblende (5') und der Vorsteuerkreis (8) zur Zusteuerseite vom Strang (3) zwischen der Festblende (5) und dem Hydroverbraucher (H) abzweigen.

9. Elektrohydraulische Vorrichtung nach Anspruch 1, **dadurch gekennzeichnet, dass** der Zweiwege-Stromregler (R) und das Magnetschaltventil (15) in einem mit dem Wegesteuerventil (W) verblockbaren Gehäuseblock (B, 32) zusammengefasst sind.

## Claims

1. Electrohydraulic device (S) suitable for load-independent movement control of at least one hydraulic consumer (H), which can be acted upon on one side against a load, of an industrial truck, in particular of a stacker driven by an electric motor or an internal combustion engine, by means of a manually actuable directional control valve (W) between a pressure source (P) and a return pass (R) and the hydraulic consumer (H), a two-way current regulator (R) comprising a pressure balance (4) and an orifice (5, 5') as well as a magnetically actuated load-holding device being connected between the directional control valve (W) and the hydraulic consumer (H) in a lifting, lowering and holding branch (3), the load-holding device being split into a load-holding, stacker-tight shut-off section (12) in the pressure balance (4) itself and into a solenoid switching valve (15), which is integrated in the pilot control circuit (7) with respect to the opening side of the pressure balance (4) and can be switched between a first, energized switching position, which opens the pilot control circuit (7), and a second, non-energized switching position, which relieves the opening side of load with respect to the return pass (R), **characterized in that** the pressure balance (4) is formed by a plurality of sections (12, 13, 14), of which a first section is the load-holding shut-off section (12), which is designed to be nonregulating, and the second and third sections (13, 14) are throughflow-regulating sections, which regulate, at the same time and in the same way, the throughflow current in both directions of flow, wherein, in the second switching position of the solenoid switching valve (15), a pilot control pressure in a pilot control circuit (8), which branches off from the branch (3) to the closing side of the pressure balance (4), switches the pressure balance (4) into its shut-off section (12).

2. Electrohydraulic device according to Claim 1, **characterized in that** an interrupter (19) is provided between a solenoid (17) of the solenoid switching valve (15) and at least one functional component (20) of the industrial truck, which interrupter (19) interrupts in the event of a deactivated functional component.

3. Electrohydraulic device according to Claim 2, **characterized in that** the interrupter (19) is a seat-occupation signalling switch or sensor of the industrial truck and interrupts the current supply to the solenoid (17) directly or via a higher-order controller (C).

4. Electrohydraulic device according to Claim 1, **characterized in that** a rotating pressure balance (22) is provided between the pressure source (P) and the return pass (R), **in that** the closing side of the rotating pressure balance (22) can be relieved of load with respect to the return pass (R) via the solenoid switching valve (15), which has been switched into the second switching position, and **in that** the directional control valve (W) has a passage (21) for connecting the closing side of the rotating pressure balance (22) to the return pass (R).

5. Electrohydraulic device according to Claim 1, **characterized in that** the solenoid switching valve (15) is designed to be stacker-tight.

6. Electrohydraulic device according to Claim 1, **characterized in that** the solenoid switching valve (15) is a seat valve at least with a second switching position which is free of leaks for the control circuit (7).

7. Electrohydraulic device according to Claim 1, **characterized in that** the throughflow-regulating sections (13, 14) at least define the fixed orifice (5') of the two-way current regulator (R), and **in that** the pilot control circuit (7) with respect to the opening side branches off from the branch (3) between the pressure balance (4) and the directional control valve (W), and the pilot control circuit (8) with respect to the closing side of the pressure balance (4) branches off from the branch (3) between the pressure balance (4) and the hydraulic consumer (H).

8. Electrohydraulic device according to Claim 1, **characterized in that** the fixed orifice (5') is positioned in the branch (3) between the pressure balance (4) and the hydraulic consumer (H), and **in that** the pilot control circuit (7) with respect to the opening side branches off from the branch (3) between the pressure balance (4) and the fixed orifice (5'), and the pilot control circuit (8) with respect to the closing side branches off from the branch (3) between the fixed orifice (5) and the hydraulic consumer (H).

9. Electrohydraulic device according to Claim 1, **characterized in that** the two-way current regulator (R) and the solenoid switching valve (15) are combined in a housing block (B, 32), which can be blocked by the directional control valve (W).

## Revendications

1. Dispositif électro-hydraulique (S) adapté à la commande de déplacement indépendante de la charge d'au moins un consommateur hydraulique (H) pouvant être sollicité sur un seul côté contre une charge d'un véhicule de manutention, en particulier d'un chariot élévateur entraîné par moteur électrique ou par moteur à combustion interne, au moyen d'une vanne de commande de voie (W) actionnable manuellement entre une source de pression (P) ainsi qu'un retour (R) et le consommateur hydraulique (H), un régulateur de débit à deux voies (R) constitué d'une balance de pression (4) et d'un diaphragme (5, 5') ainsi qu'un dispositif de maintien de charge actionné magnétiquement étant montés entre la vanne de commande de voie (W) et le consommateur hydraulique (H) dans une branche de levage, d'abaissement et de maintien (3), le dispositif de maintien de charge étant partagé en une section de verrouillage (12), étanche pour un chariot élévateur, maintenant la charge dans la balance de pression (4) elle-même et en une vanne de commutation magnétique (15) incorporée dans le circuit pilote (7) en direction du côté commande d'ouverture de la balance de pression (4), laquelle vanne peut être commutée entre une première position alimentée en courant ouvrant le circuit pilote (7), et une seconde position, non alimentée en courant, déchargeant le côté commande d'ouverture en direction du retour (R), **caractérisé en ce que** la balance de pression (4) est réalisée avec plusieurs sections (12, 13, 14), dont une première section est la section de verrouillage (12) de maintien de charge et non réglante, et la deuxième et la troisième sections (13, 14) sont des sections de régulation de passage réglant conjointement de la même manière le débit de passage dans les deux directions d'écoulement, dans la seconde position de la soupape de commutation magnétique (15), une pression pilote dans un circuit pilote (8) en dérivation de la branche (3) en direction du côté commande de fermeture de la balance de pression (4) commutant la balance de pression (4) dans sa section de verrouillage (12).

2. Dispositif électro-hydraulique suivant la revendication 1, **caractérisé en ce qu'**il est prévu un disjoncteur (19) entre un aimant (17) de la vanne de commutation magnétique (15) et au moins un composant fonctionnel (20) du véhicule de manutention, lequel disjoncteur assure la coupure en cas de désactivation du composant fonctionnel.

3. Dispositif électro-hydraulique suivant la revendication 2, **caractérisé en ce que** le disjoncteur (19) est un interrupteur ou capteur d'alarme d'occupation de siège du véhicule de manutention et coupe directement, ou par l'intermédiaire d'une commande supérieure (C), l'alimentation en courant de l'aimant (17).

4. Dispositif électro-hydraulique suivant la revendication 1, **caractérisé en ce qu'**une balance de pression de circulation (22) est prévue entre la source de pression (P) et le retour (R), **en ce que** le côté commande de fermeture de la balance de pression de circulation (22) peut être déchargé en direction du retour (R) par l'intermédiaire de la vanne de commutation magnétique (15) commutée dans la seconde position de commutation, et **en ce que** la vanne de commande de voie (W) présente un passage (21) pour relier le côté commande de fermeture de la balance de pression de circulation (22) au retour (R).

5. Dispositif électro-hydraulique suivant la revendication 1, **caractérisé en ce que** la vanne de commutation magnétique (15) a une réalisation étanche pour un chariot élévateur.

6. Dispositif électro-hydraulique suivant la revendication 1, **caractérisé en ce que** la vanne de commutation magnétique (15) est une vanne à siège au moins avec la seconde position de commutation sans fuite pour le circuit pilote (7).

7. Dispositif électro-hydraulique suivant la revendication 1, **caractérisé en ce que** les sections de régulation de passage (13, 14) définissent au moins le diaphragme fixe (5') du régulateur de débit à deux voies (R), et **en ce que** le circuit pilote (7), en direction du côté commande d'ouverture, est en dérivation de la branche (3) entre la balance de pression (4) et la vanne de commande de voie (W), et le circuit pilote (8), en direction du côté commande de fermeture de la balance de pression (4), est en dérivation de la branche (3) entre la balance de pression (4) et le consommateur hydraulique (H).

8. Dispositif électro-hydraulique suivant la revendication 1, **caractérisé en ce que** le diaphragme fixe (5') est placé dans la branche (3) entre la balance de pression (4) et le consommateur hydraulique (H), et **en ce que** le circuit pilote (7), en direction du côté commande d'ouverture, est en dérivation de la branche (3) entre la balance de pression (4) et le diaphragme fixe (5'), et le circuit pilote (8), en direction du côté commande de fermeture, est en dérivation de la branche (3) entre le diaphragme fixe (5') et le consommateur hydraulique (H).

9. Dispositif électro-hydraulique suivant la revendication 1, **caractérisé en ce que** le régulateur de débit à deux voies (R) et la vanne de commutation magnétique (15) sont réunis dans un bloc de carter (B, 32) qui peut être bloqué par la vanne de commande de voie (W).
